# FASCICULE DE BREVET EUROPEEN

(11) **EP 2 621 027 B1**
(45) Date de publication et mention de la délivrance du brevet: **12.03.2014**
(21) Numéro de dépôt: 13152728.5
(22) Date de dépôt: 25.01.2013
(51) Int. Cl.: H01R 103/00, H01R 13/516, H01R 43/20, H01R 13/405, H01R 24/44, H01R 43/24

(54) **Ensemble et élément de connexion hyperfréquence et procédé de fabrication d'un tel élément**
ANORDNUNG UND ELEMENT ZUR HOCHFREQUENZVERBINDUNG UND VERFAHREN ZUR HERSTELLUNG EINES SOLCHEN ELEMENTS
ASSEMBLY AND ELEMENT FOR HIGH FREQUENCY CONNEXION AND METHOD FOR MAKING SAID ELEMENT

(30) Priorité: 26.01.2012 FR 1250766
(43) Date de publication de la demande: 31.07.2013
(73) Titulaire: RADIALL, 93300 Aubervillers (FR)
(72) Inventeur: Potet, Nicolas, 38070 Saint Quentin Fallavier (FR)
(74) Mandataire: Myon, Gérard Jean-Pierre

(56) Documents cités:
- US-A1- 2004 014 358
- US-A1- 2009 137 150
- US-A1- 2011 161 050

## Description

La présente invention concerne un élément de connexion hyperfréquence, ainsi qu'un ensemble de connexion hyperfréquence comprenant au moins un tel élément.

Au sens de la présente invention, un composant est dit "hyperfréquence" lorsqu'il est capable de fonctionner dans la gamme des hyperfréquences, par exemple à des fréquences supérieures à 1 GHz. Un élément est « conducteur » lorsqu'il laisse passer le courant électrique, à l'inverse d'un élément « isolant ».

Un élément de connexion ou connecteur hyperfréquence, tel que le connecteur coaxial divulgué par US-A-2011/0 161 050, comprend généralement un conducteur central, constitué par une tige conductrice qui définit un axe longitudinal du connecteur, et un conducteur externe disposé autour de la tige conductrice et formé par un corps conducteur. La tige et le corps sont séparés radialement par un isolant qui supporte la tige. Le connecteur est conçu pour s'emboiter avec un connecteur complémentaire comprenant également une tige conductrice centrale, un isolant qui supporte la tige, ainsi qu'un corps conducteur externe. Les deux connecteurs sont mécaniquement démontables l'un par rapport à l'autre et lorsqu'ils sont emboités, un contact électrique est établi entre les tiges des deux connecteurs d'une part, et entre les corps des deux connecteurs d'autre part. Le signal transmis par le connecteur au connecteur complémentaire transite notamment sous forme d'onde dans l'espace s'étendant entre la tige conductrice et le corps conducteur, y compris dans l'isolant. Les éléments isolants qui maintiennent la tige par rapport au corps sont conçus pour ne pas perturber de manière trop prononcée le signal électrique transmis par le connecteur.

Selon l'art antérieur, pour maintenir la tige en position par rapport au corps du connecteur, il est notamment connu de surmouler une rondelle isolante autour d'une partie de la tige. Une première extrémité axiale de la rondelle est placée en butée contre un épaulement interne du corps. Une bague de maintien en position est disposée radialement entre la rondelle et le corps. Une extrémité de la bague comporte une collerette extérieure qui bloque la seconde extrémité de la rondelle au contact de l'épaulement du corps. De cette manière, selon une direction radiale, la tige de connexion est maintenue en position par l'intermédiaire de la rondelle surmoulée et de la bague. Selon une direction axiale, l'ensemble formé par la tige et la rondelle surmoulée est maintenu de part et d'autre par l'épaulement et par la collerette de la bague.

Le surmoulage d'une rondelle est relativement complexe à mettre en oeuvre et crée parfois des bavures nécessitant d'être éliminées dans une étape supplémentaire de fabrication.

De manière connue, plus les dimensions d'un connecteur sont faibles et plus il pourra fonctionner à des fréquences élevées. D'autre part, la qualité de la transmission du signal est conditionnée par l'impédance caractéristique du connecteur, qui dépend de la géométrie du connecteur et de la constante diélectrique de la bague isolante

Le connecteur avec rondelle surmoulée décrit plus haut a une géométrie relativement complexe et par conséquent il n'est pas aisément réalisable dans des dimensions permettant de transmettre de manière correcte un signal ayant une fréquence supérieure à 40 GHz. En outre, la complexité de cette conception entraine des tolérances importantes sur les dimensions faibles du connecteur, ce qui risque de dégrader la transmission du signal.

La fabrication et le montage d'un tel connecteur est relativement complexe, compte tenu du nombre de pièces qui le constituent. La superposition de la rondelle surmoulée avec la bague crée des discontinuités qui tendent à perturber le signal transmis. Généralement, le corps d'un connecteur est monté sur une platine fixe et il est nécessaire de régler la position axiale de la tige par rapport au corps, afin de pouvoir maintenir une impédance caractéristique quasi-constante dans la ligne hyperfréquence et réaliser ainsi une connexion électrique satisfaisante entre le connecteur et un connecteur complémentaire. Afin de fixer de manière précise la position axiale de la tige par rapport à la platine, il est connu d'intercaler des cales de réglage entre le connecteur et la platine. Pour ajuster correctement cette position, il est alors nécessaire de démonter le connecteur de la platine pour pouvoir ajouter ou supprimer des cales, ce qui est coûteux et délicat en mettre en oeuvre, au vu des précisions dimensionnelles requises

C'est à ces inconvénients qu'entend plus particulièrement remédier l'invention en proposant un connecteur ayant des performances améliorées en hyperfréquences, permettant un montage aisé et industrialisable, de conception simple et permettant un réglage de la position axiale de la tige de connexion précis et facile.

A cet effet, l'invention a pour objet un élément de connexion hyperfréquence, conçu pour être mis en connexion électrique avec un connecteur complémentaire, comprenant :
- un corps présentant un passage interne entourant un axe central,
- une tige de contact conductrice monolithique s'étendant le long de l'axe central
- une bague isolante entourant l'axe central.

Le corps comporte au moins un trou qui relie une surface externe du connecteur au passage interne. La bague est pleine et déformable et comporte une rainure périphérique externe communiquant avec le trou. Une résine de fixation de la bague avec le corps est logée dans le trou et dans la rainure de la bague. La bague est amovible avant que la résine soit logée dans le trou et dans la rainure de la bague.

Grâce à l'invention, le nombre de pièces du connecteur est réduit, ce qui facilite sa fabrication et son montage, et n'introduit pas de perturbations du signal. La géométrie du connecteur est simple et par conséquent l'impédance caractéristique d'un tel élément de connexion est maîtrisée précisément, ce qui permet de transmettre de manière satisfaisante des signaux ayant une fréquence supérieure à 50 GHz. Un tel élément de connexion peut être de dimensions réduites, ce qui permet un fonctionnement satisfaisant pour des hyperfréquences élevées, de l'ordre de 50 GHz.

Selon des aspects avantageux mais non obligatoires de l'invention, un tel élément de connexion peut incorporer une ou plusieurs des caractéristiques suivantes, prises dans toutes combinaisons techniquement admissibles :
- La bague comporte une fente s'étendant selon une direction présentant au moins une composante axiale et traversant intégralement la bague et la bague est formée par deux demi-bagues séparables.
- La bague est monolithique et déformable élastiquement et la bague comporte une fente s'étendant selon une direction présentant au moins une composante axiale, la fente traversant uniquement une portion de la bague, la bague comprenant deux parties séparées par la fente et reliées entre elles.
- Une première partie de la tige de contact autour de laquelle est montée la bague comporte au moins un élément en relief et la translation et la rotation de la bague par rapport à la tige de contact, par rapport à l'axe central, sont bloquées par l'élément en relief.- Les éléments en relief comportent au moins une collerette externe annulaire présentant un méplat de blocage de la rotation de la bague par rapport à la tige de contact.
- La bague est fabriquée à partir de polytétrafluoroéthylène.

L'invention concerne également un ensemble de connexion hyperfréquence comprenant une platine et au moins un tel élément hyperfréquence fixé à la platine.

L'invention concerne également un procédé de fabrication d'un tel élément de connexion hyperfréquence, comprenant au moins :
- une étape, dans laquelle la bague isolante est mise en place autour de la tige conductrice,
- une étape, dans laquelle l'ensemble formé par la bague et la tige conductrice est inséré dans le passage longitudinal du corps,
- une étape, dans laquelle un matériau adhésif est injecté dans le trou pour remplir la rainure de la bague.

Selon des aspects avantageux mais non obligatoires de l'invention, un tel procédé peut incorporer une ou plusieurs des caractéristiques suivantes, prises dans toutes combinaisons techniquement admissibles :
- Les deux demi-bagues sont disposées de part et d'autre de la tige conductrice.
- Les deux parties de la bague sont écartées pour insérer la bague autour de la tige conductrice.

L'invention sera mieux comprise et d'autres avantages de celle-ci apparaîtront plus clairement à la description qui va suivre d'un élément de connexion hyperfréquence ainsi qu'un ensemble de connexion comprenant un tel élément, donnée uniquement à titre d'exemples et faite en référence aux dessins annexés dans lesquels :
- la figure 1 est une vue en perspective d'un ensemble de connexion conforme à l'invention, comprenant trois éléments de connexion identiques ;
- la figure 2 est une coupe selon le plan P2 à la figure 1 ;
- la figure 3 est une vue en perspective d'un élément de connexion faisant partie de l'ensemble de connexion de la figure 1 ;
- la figure 4 est une vue en perspective éclatée de l'élément de connexion de la figure 3 ; et
- la figure 5 est une coupe selon le plan P5 à la figure 3.

Les figures 1 et 2 montrent un ensemble de connexion 1 comprenant trois éléments de connexion ou connecteurs 10 identiques montés sur une platine 20. Un mécanisme de commutation, non représenté, est prévu pour la mise en contact de lamelles conductrices avec les connecteurs 10. L'ensemble 1 et le mécanisme de commutation constituent ensemble un commutateur, communément appelé « relais ». Selon l'invention, l'ensemble 1 n'est pas limité à la disposition des connecteurs 10 montrée aux figures 1 et 2.

Les figures 3, 4 et 5 montrent un des connecteurs 10. Chaque connecteur 10 comprend un corps 2, une tige de contact 3, ainsi qu'une bague de positionnement 4. Les éléments 2, 3 et 4 présentent globalement chacun une symétrie de révolution autour d'un axe géométrique X du connecteur 10.

Le corps 2 a globalement la forme d'un cylindre creux à section circulaire, centré sur l'axe X et traversé par un passage longitudinal 21 centré sur l'axe X. Le long de l'axe X, le corps 2 comporte une extrémité proximale E22 et une extrémité distale E21.

L'adjectif "proximal" désigne un élément proche de l'extrémité proximale E22, tandis que l'adjectif "distal" désigne un élément qui en est plus éloigné. Une surface est ici qualifiée "d'interne" si elle située dans le passage longitudinal 21 et tournée vers l'axe X, tandis qu'une surface est qualifiée "d'externe" si elle tournée dans un sens opposé, vers l'extérieur du connecteur 10. En outre, une surface est ici qualité de "radiale" ou "d'axiale" selon l'orientation d'une normale à cette surface.

La partie distale du connecteur 10 est prévue pour s'emboîter avec un connecteur complémentaire non représenté.

Le passage longitudinal 21 comprend quatre parties 211 à 214 cylindriques à section circulaire qui sont réparties le long de l'axe X entre les extrémités E21 et E22 et qui communiquent les unes avec les autres. La partie proximale 212 et la partie distale 211 débouchent respectivement au niveau de l'extrémité proximale E22 ou distale E21 du corps 2. La partie d'assemblage 213 et la partie intermédiaire 214 sont situées, le long de l'axe X, entre les parties 211 et 212. Les parties 213 et 214 sont attenantes et la partie d'assemblage 213 débouche dans la partie proximale 212, tandis que la partie intermédiaire 214 débouche dans la partie distale 211

Les parties 212 et 214 ont un diamètre respectif D212 ou D214 qui est inférieur au diamètre D211 de la partie distale 211. Sur les figures, les parties 212 et 214 ont un diamètre identique, mais en variante les parties 212 et 214 ont un diamètre différent. Le diamètre D213 de la partie d'assemblage 213 est inférieur aux diamètres D212 et D214 des parties 212 et 214.

Par exemple, le diamètre D211 est de l'ordre de 4,7 mm, les diamètres D212 et D214 sont de l'ordre de 2,4 mm et le diamètre D213 est de l'ordre de 2 mm.

Le corps 2 comporte deux trous 22a et 22b coaxiaux espacés angulairement de 180°, reliant une surface externe S21 du corps 2 au passage longitudinal 21. Les trous 22a et 22b s'étendent diamétralement, selon une direction radiale et débouchent au niveau de la partie d'assemblage 213 du passage longitudinal 21.

La tige de contact 3 est centrée sur l'axe X et comprend trois parties 31, 32 et 33 de section circulaire réparties le long de l'axe X. La tige 3 est monolithique, c'est-à-dire formée d'une seule pièce. Une portion de la partie proximale 32 dépasse, le long de l'axe X, au delà de l'extrémité proximale E22 du corps 2 et à l'extérieur du passage longitudinal 21. La partie distale 31 de la tige de contact 3 est logée dans la partie intermédiaire 214 du passage longitudinal 21.

L'extrémité distale de la partie distale 31 comporte un trou borgne 311 prévu pour l'emmanchement d'une fiche électrique faisant partie d'un connecteur complémentaire non représenté. Le connecteur 10 est donc un connecteur « femelle » conçu pour être connecté électriquement et assemblé mécaniquement avec le connecteur complémentaire qui est un connecteur « mâle ». Quatre fentes 312 parallèles à l'axe X sont réalisées dans la partie distale 31 de la tige 3, autour du trou borgne 311, de manière à former quatre languettes élastiques communément appelées « tulipe ». Lors de la connexion d'une fiche électrique d'un connecteur mâle dans le trou borgne 311, les languettes sont plaquées mécaniquement contre la fiche électrique, selon une direction centripète, ce qui favorise le contact mécanique et électrique entre la tige 3 et la fiche électrique mâle.

Les parties 31 et 33 de la tige de contact 3 ont un diamètre externe respectif D31 ou D32 qui est inférieur aux diamètres D211, D212, D213 et D214 du passage longitudinal 21, de sorte qu'un espace annulaire 23 s'étend radialement entre la tige de connexion 3 et le corps 2. Sur les figures, les parties 31 et 33 de la tige de contact 3 ont un diamètre identique mais ce n'est pas obligatoire. Par exemple, les diamètres D31 et D32 sont de l'ordre de 1,05 mm.

La partie centrale 33 de la tige de contact 3 a un diamètre externe D33 plus faible que les diamètres D31 et D32 des parties 31 et 32. Par exemple, le diamètre D33 est de l'ordre de 0,6 mm. Le long de l'axe X, la partie centrale 33 est logée au niveau de la partie d'assemblage 213 du passage longitudinal 21. Ainsi, le long de l'axe X, la zone médiane partie centrale 33 de la tige de contact 3 se situe au niveau des trous 22a et 22b.

Les rapports entre les diamètres D214/D31, D213/D33 et D212/D32 sont déterminés de manière à ce que l'impédance caractéristique, dans le passage longitudinal 21 où transite le signal sous forme d'onde, soit constante, voire sensiblement constante, dans chaque section du connecteur 10, compte tenu de la valeur des constantes diélectriques de la bague 4 et du vide. Ainsi, la qualité du signal transmis est optimale.

La partie centrale 33 de la tige de contact 3 comporte huit ailettes périphériques 331, dont quatre sont réalisées à proximité de la partie proximale 31 et quatre autres sont réalisées à proximité de la partie distale 32. Les ailettes 331 sont des éléments en relief qui ont globalement une forme annulaire et qui sont centrés sur l'axe X. Les ailettes 331 sont parallèles l'une à l'autre et sont réparties le long de l'axe X. Comme le montre la figure 4, chaque ailette 331 comporte un méplat 332 perpendiculaire à l'axe X.

La bague 4 est globalement en forme de cylindre creux à section circulaire. La bague 4 est bipartite et se compose de deux demi-bagues 4a et 4b qui ont chacune globalement la forme d'un demi-cylindre creux à section circulaire s'étendant le long de l'axe X. La bague 4 peut être fabriquée à partir d'une pièce monolithique de révolution, qui est fendue dans un plan passant par l'axe X de manière à former les demi-bagues 4a et 4b. Les demi-bagues 4a et 4b comportent chacune une surface plane interne S4a ou S4b, parallèle à l'axe X. En configuration assemblée du connecteur 10, les surfaces S4a et S4b sont en contact l'une avec l'autre et forment une fente 44 qui sépare la bague 4 en deux parties.

La bague 4 est disposée autour de la partie centrale 33 de la tige 3. La longueur de la bague 4, mesurée le long de l'axe X, est égale, au jeu fonctionnel près, à la longueur de la rainure formée par la réduction de diamètre de la partie centrale 33 de la tige 3. Les extrémités de la bague 4 sont ainsi chacune en butée contre un épaulement formé par la réduction de diamètre entre les parties 31 et 32 de la tige 3 et la partie centrale 33. Ceci bloque la translation de la bague 4 le long de l'axe X, dans un sens et dans l'autre. Toutefois, un certain jeu axial est présent entre la bague 4 et la tige 3.

L'extrémité distale de chaque demi-bague 4a et 4b est prolongée radialement vers l'extérieur par une demi-collerette périphérique 41 a ou 41 b. De même, l'extrémité proximale de chaque demi-bague 4a et 4b est prolongée radialement vers l'extérieur par une demi-collerette périphérique 42a ou 42b. Les demi-collerettes 41 a et 41 b forment ensemble une collerette distale 41, et les demi-collerettes 42a et 42b forment ensemble une collerette proximale 42.

La bague 4 comporte ainsi une rainure périphérique annulaire externe 43 délimitée de part et d'autre, le long de l'axe X, par les collerettes 41 et 42. La rainure 43 communique avec les trous 22a et 22b du corps 2. Le long de l'axe X, la longueur L43 de la rainure 43 est inférieure à la longueur L213 de la partie d'assemblage 213 du passage longitudinal 21. Les collerettes 41 et 42 sont en appui contre une surface interne S213 de la partie d'assemblage 213, et dépassent respectivement dans les parties proximales 212 et intermédiaires 214 du passage longitudinal 21.

De la résine R est présente dans un volume V connexe s'étendant dans les trous 22a et 22b ainsi que dans la rainure 43 de la bague 4. La résine R est représentée uniquement à la figure 2. Le volume V est fermé, mis à part au niveau le l'extrémité externe des trous 22a et 22b.

La suite de la description concerne un procédé de fabrication du connecteur 10.

Dans une étape de fabrication 1000, la bague 4 est fabriquée, par exemple par moulage, ou par usinage d'un bloc de matière.

Dans une première étape de fabrication 1001, pour régler la position axiale de la tige de contact 3 par rapport au corps 2, on insère une cale amovible C dans la partie proximale 211 du logement 21. La cale C est représentée à la figure 2 uniquement pour le connecteur situé à gauche et comporte une surface plane proximale C1 qui est positionnée contre un épaulement 210 du corps 2, formé entre les parties 211 et 214 du passage longitudinal 21, de sorte que la surface C1 délimite l'extrémité distale de la partie intermédiaire 214 du passage longitudinal 21.

Dans une deuxième étape 1002, les deux demi-bagues 4a et 4b sont disposées de part et d'autre de la partie centrale 33 de la tige de contact 3. Cette opération est réalisée alors que la tige 3 est séparée du corps 2, lorsqu'elle n'est pas mise en place dans le passage longitudinal 21. La bague 4 est réalisée en PTFE (téflon), de sorte qu'elle est légèrement déformable et élastique. Lorsque les deux demi-bagues 4a et 4b sont disposées de part et d'autre de la partie centrale 33, les ailettes périphériques 331 déforment la bague 4 et s'enfoncent superficiellement dans la bague 4, ce qui bloque la translation de la bague 4 le long de l'axe X par rapport à la tige 3. Ainsi, la position axiale de la bague 4 par rapport à la tige 3 est fixée de manière précise. La rotation de la bague 4 par rapport à la tige 3 est bloquée grâce aux méplats 332 des ailettes périphériques 331.

Dans une troisième étape 1003, l'ensemble formé par la tige de contact 3 et la bague 4 est inséré dans le passage longitudinal 21. L'extrémité distale E31 de la tige 3 est amenée au contact de la surface distale C1 de la cale, ce qui positionne précisément la tige 3 par rapport au corps 2. La rainure 43 de la bague 23 est alors en communication avec les trous 22a et 22b du corps 2.

Dans une quatrième étape 1004 se déroulant après la troisième étape 1003, une résine liquide R est injectée dans l'un des deux trous 22a ou 22b, l'autre trou 22b ou 22a servant à évacuer l'air et le surplus de résine. Lorsque la résine R apparait au niveau de l'autre trou 22b ou 22a, cela signifie qu'une quantité correcte de résine a été injectée. Par exemple, la résine utilisée est une résine époxy bi-composant. La résine R remplit ainsi le volume V, c'est-à-dire à la fois les trous 22a et 22b et la rainure 43 de la bague 4. En durcissant, la résine R fixe la bague 4 au corps 2. La tige de contact 3 étant maintenue en position par rapport à la tige de contact 3, la tige de contact 3 est également fixe par rapport au corps 2.

L'étape 1000 de fabrication de la bague 4 a lieu avant les étapes 1002, 1003 et 1004.

Un connecteur 10 présentant des dimensions mentionnées plus haut en exemple permet de transmettre de manière satisfaisante un signal hyperfréquence de l'ordre de 50 GHz. Un tel connecteur respecte les normes existantes en termes de dimensions, de résistance mécanique aux efforts de montage et d'endurance, telle que la norme IEC 61 169/40 pour un connecteur de type 2.4 mm par exemple. La fabrication d'un tel connecteur est industrialisable à faible coût.

La bague 4 étant fabriquée à partir de PTFE, elle présente de bonnes performances en radiofréquence. De plus, la bague 4 peut être mise en place sans nécessiter de mettre en oeuvre une opération de moulage, ce qui simplifie la fabrication et évite d'introduire des défauts de fabrication résultant du moulage.

Grâce à l'invention, il est possible d'ajuster précisément la position de la tige de contact 3 par rapport au corps 2, avant le durcissement de la résine R. La fabrication du connecteur 10 est ainsi plus simple, et le connecteur 10 présente une géométrie maitrisée précisément, ce qui garantit une bonne fiabilité et augmente sa durée de vie.

Dans le connecteur 10, le volume de résine est limité. Ainsi, les performances du connecteur 10 en radiofréquence sont correctes.

La résine ne déforme pas la bague 4, ce qui n'entraîne pas de désadaptation dans le domaine des hyperfréquences.

Le connecteur 10 est adapté pour transmettre correctement des signaux ayant une fréquence de l'ordre de 50 GHz car il est de conception simple et peut être réalisé aisément dans des dimensions faibles. Il peut toutefois être utilisé pour fonctionner à des fréquences plus basses, de manière satisfaisante, notamment en augmentant ses dimensions.

En variante, la bague 4 est réalisée dans un matériau isolant différent du PTFE, notamment pour améliorer la tenue mécanique du connecteur 10.

Le connecteur 10 est adaptable à des interfaces normalisées, par exemple du type SMA, 2.9 mm, K ou V.

Le connecteur 10 est un connecteur femelle mais en variante il peut s'agir d'un connecteur mâle. Dans ce cas, le trou borgne 311 de la tige de contact 3 est remplacé par une fiche pleine prévue pour être insérée dans un trou d'une tige de contact femelle faisant partie d'un connecteur femelle complémentaire.

L'impédance caractéristique du connecteur 10 est globalement constante dans toutes les sections transversales du connecteur 10, le long de l'axe X. L'impédance caractéristique est maitrisée de manière précise, compte tenu des différences entre les constantes diélectriques de la bague 4 et de la résine R, et par la définition des dimensions du connecteur 10. En particulier, les diamètres D211, D212, D213 et D214 des différentes parties 211 à 214 du passage longitudinal 21 et les diamètres D31, D32 et D33 de la tige 3 sont définis compte tenu de cette différence de constantes diélectriques. Par exemple, au niveau de la bague 4, le diamètre D213 du passage longitudinal est plus faible que le diamètre D212 et D214 des parties 212 et 214 pour tenir compte de la réduction du diamètre de la partie centrale 33 de la tige 3.

La tige de contact 3 est monolithique, ce qui simplifie la fabrication du connecteur 10 est diminue les risques de défauts de fabrication. Ceci améliore également la précision des dimensions du connecteur 10, ce qui améliore la fiabilité de son fonctionnement et sa durée de vie.

La bague 4 est pleine, c'est-à-dire qu'elle ne comporte par d'évidements mis à part son trou central. Ceci permet de transmettre des signaux sans en altérer la qualité.

La bague 4 est amovible avant l'étape 1004, c'est-à-dire avant que la résine R soit logée dans les trous 22a et 22b et dans la rainure 43 de la bague 4. Avant l'étape 1004, la résine R est logeable dans les trous 22a et 22b et dans la rainure 43 de la bague 4. Après l'étape 1004, la résine R est logée dans les trous 22a et 22b et dans la rainure 43 de la bague 4, et elle fixe la bague 4 au corps 2. La bague 4 n'est donc plus amovible après l'étape 1004.

En variante, la fente 44 de la bague 4 n'est pas parallèle à l'axe X de la bague 4 mais s'étend selon une direction qui présente une composante circonférentielle, dans la mesure où cette direction présente également une composante axiale.

En variante, la bague 4 est monolithique et la fente s'étend uniquement sur une partie de la bague. Dans ce cas, pour la fabrication du connecteur 10, lors de l'étape 1002, les deux parties de la bague 4 qui sont séparées par la fente sont écartées l'une de l'autre de manière à permettre l'insertion de la bague autour de la tige de contact 3. La bague retrouve ensuite sa géométrie initiale par retour élastique des deux parties contre la tige 3. Les deux parties de la bague sont reliées entre elles par la matière de la bague et ne sont pas séparables.

En variante, les ailettes 331 sont remplacées par des éléments en relief ayant une géométrie différente, par exemple des picots ou des harpons.

Dans le cadre de l'invention, les différentes variantes peuvent être combinées entre elles.

## Revendications

1. Elément de connexion hyperfréquence (10), conçu pour être mis en connexion électrique avec un connecteur complémentaire, comprenant :
- un corps (2) présentant un passage interne (21) entourant un axe central (X),
- une tige de contact (3) conductrice monolithique s'étendant le long de l'axe central (X)
- une bague (4) isolante entourant l'axe central (X),
**caractérisé en ce que** le corps (2) comporte au moins un trou (22a, 22b) qui relie une surface externe (S21) du connecteur (10) au passage interne (21), **en ce que** la bague (4) est pleine et déformable, **en ce que** la bague (4) comporte une rainure périphérique externe (43) communiquant avec le trou (22a, 22b), **en ce qu'**une résine (R) de fixation de la bague (4) avec le corps (2) est logée dans le trou (22a, 22b) et dans la rainure (43) de la bague (4) et **en ce que** la bague (4) est amovible avant que la résine (R) soit logée dans le trou (22a, 22b) et dans la rainure (43) de la bague (4).

2. Elément (10) selon la revendication 1, **caractérisé en ce que** la bague (4) comporte une fente (44) s'étendant selon une direction présentant au moins une composante axiale et traversant intégralement la bague (4) et **en ce que** la bague (4) est formée par deux demi-bagues (4a, 4b) séparables.

3. Elément (10) selon la revendication 1, **caractérisé en ce que** la bague (4) est monolithique et déformable élastiquement et **en ce que** la bague (4) comporte une fente (44) s'étendant selon une direction présentant au moins une composante axiale, la fente (44) traversant uniquement une portion de la bague (4), la bague (4) comprenant deux parties séparées par la fente (44) et reliées entre elles.

4. Elément (10) selon l'une des revendications précédentes, **caractérisé en ce qu'**une première partie (33) de la tige de contact (3) autour de laquelle est montée la bague (4) comporte au moins un élément en relief (331) et **en ce que** la translation et la rotation de la bague (4) par rapport à la tige de contact (3), par rapport à l'axe central (X), sont bloquées par l'élément en relief (331).

5. Elément (10) selon la revendication 4, **caractérisé en ce que** les éléments en relief (331) comportent au moins une collerette externe annulaire (331) présentant un méplat (332) de blocage de la rotation de la bague (4) par rapport à la tige de contact (3).

6. Elément (10) selon l'une des revendications précédentes, **caractérisé en ce que** la bague (4) est fabriquée à partir de polytétrafluoroéthylène.

7. Ensemble de connexion hyperfréquence (1), **caractérisé en ce qu'**il comprend une platine (20) et au moins un élément (10) selon l'une des revendications précédentes fixé à la platine (20).

8. Procédé de fabrication d'un élément de connexion hyperfréquence (10) selon l'une des revendications 1 à 6, ledit procédé comprenant au moins :
- une étape (1002), dans laquelle la bague isolante (4) est mise en place autour de la tige conductrice (3 ; 103),
- une étape (1003), dans laquelle l'ensemble formé par la bague (4) et la tige conductrice (3) est inséré dans le passage longitudinal (21) du corps (2),
- une étape (1004), dans laquelle un matériau adhésif est injecté dans le trou (22a, 22b) pour remplir la rainure (43) de la bague (4).

9. Procédé selon la revendication 8 de fabrication d'un élément (10) selon la revendication 2, **caractérisé en ce que** lors de l'étape (1002), les deux demi-bagues (4a ; 4b) sont disposées de part et d'autre de la tige conductrice (3).

10. Procédé selon la revendication 8 de fabrication d'un élément (10) selon la revendication 3, **caractérisé en ce que** lors de l'étape (1002), les deux parties de la bague (4) sont écartées pour insérer la bague (4) autour de la tige conductrice (3).

## Patentansprüche

1. Mikrowellen-Verbindungselement (10), das vorgesehen ist, um in elektrische Verbindung mit einem komplementären Verbinder gesetzt zu werden, umfassend:
- einen Körper (2), der einen eine Mittelachse (X) umgebenden Innenkanal (21) aufweist,
- einen monolithischen, elektrisch leitenden Kontaktstift, der sich längs der Mittelachse (X) erstreckt
- einen die Mittelachse (X) umgebenden isolierenden Ring (4),
**dadurch gekennzeichnet, dass** der Körper (2) mindestens ein Loch (22a, 22b) aufweist, das eine Außenfläche (S21) des Verbinders (10) mit dem Innenkanal (21) verbindet, dass der Ring (4) massiv und deformierbar ist, dass der Ring (4) eine umfängliche Außennut (43) aufweist, die mit dem Loch (22a, 22b) in Verbindung steht, dass ein Harz (R) zur Befestigung des Rings (4) an dem Körper (2) in dem Loch (22a, 22b) und in der Nut (43) des Rings (4) aufgenommen ist und dass der Ring bevor das Harz (R) in dem Loch (22a, 22b) und in der Nut (43) des Rings (4) aufgenommen wird, lösbar ist.

2. Element (10) nach Anspruch 1, **dadurch gekennzeichnet, dass** der Ring (4) einen Spalt (44) aufweist, der sich in einer Richtung erstreckt, die mindestens eine axiale Komponente aufweist und vollständig den Ring (4) durchquert und dass der Ring (4) aus zwei trennbaren Halbringen (4a, 4b) gebildet ist.

3. Element (10) nach Anspruch 1, **dadurch gekennzeichnet, dass** der Ring (4) monolithisch und elastisch verformbar ist und dass der Ring (4) einen Spalt (44) aufweist, der sich gemäß einer Richtung erstreckt, die mindestens eine axiale Komponente aufweist, wobei der Spalt (44) nur einen Bereich des Rings (4) durchquert und der Ring (4) zwei durch den Spalt (44) getrennte und miteinander verbundene Teile umfasst.

4. Element (10) nach einem der vorhergehenden Ansprüche, **dadurch gekennzeichnet, dass** ein erstes Teil (33) des Kontaktstift (3), um das der Ring (4) angeordnet ist, mindestens ein Reliefelement (331) aufweist und dass die Translation und die Rotation des Rings (4) in Bezug auf den Kontaktstift (3) bezüglich der Mittelachse (X) durch das Reliefelement (332) blockiert sind.

5. Element (10) nach Anspruch 4, **dadurch gekennzeichnet, dass** die Reliefelemente (331) zumindest einen ringförmigen Außenkragen (331) umfassen, der eine Abflachung (332) zur Blockierung der Drehung des Rings (4) in Bezug auf den Kontaktstift (3) aufweist.

6. Element (10) nach einem der vorhergehenden Ansprüche, **dadurch gekennzeichnet, dass** der Ring (4) teilweise aus Polytetrafluorethylen hergestellt ist.

7. Mikrowellen-Verbindungsanordnung (1), **dadurch gekennzeichnet, dass** sie eine Platte (20) und mindestens ein Element (10) nach einem der vorhergehenden Ansprüche umfasst, das an der Platte (20) befestigt ist.

8. Verfahren zur Herstellung eines Mikrowellen-Verbindungselements (10) nach einem der Ansprüche 1 bis 6, wobei das Verfahren mindestens umfasst:
- einen Schritt (1002), bei dem der isolierende Ring (4) um den Kontaktstab (3; 103) herum in Stellung gebracht wird,
- einen Schritt (1003), bei dem die aus dem Ring (4) und dem Kontaktstift (3) gebildete Anordnung in den Längskanal (21) des Körpers (2) eingeführt wird,
- einen Schritt (1004), bei dem ein Haftmaterial in das Loch (22a, 22b) injiziert wird, um die Nut (43) des Rings (4) zu füllen.

9. Verfahren nach Anspruch 8 zur Herstellung eines Elements (10) nach Anspruch 2, **dadurch gekennzeichnet, dass** bei dem Schritt (1002) die zwei Halbringe (4a; 4b) beidseitig des Kontaktstifts (3) angeordnet werden.

10. Verfahren nach Anspruch 8 zur Herstellung eines Elements (10) nach Anspruch 3, **dadurch gekennzeichnet, dass** bei dem Schritt (1002) die zwei Teile des Rings (4) beabstandet sind, um den Ring (4) um den Kontaktstift (3) herum einzufügen.

## Claims

1. A hyperfrequency connection element (10), designed to be electrically connected with a complementary connector, comprising:
- a body (2) having an inner passage (21) surrounding a central axis (X),
- a monolithic conductive contact rod (3) extending along the central axis (X),
- an insulating ring (4) surrounding the central axis (X),
**characterized in that** the body (2) includes at least one hole (22a, 22b) that connects an outer surface (S21) of the connector (10) to the inner passage (21), **in that** the ring (4) is solid and deformable, **in that** the ring (4) includes an outer peripheral slot (43) communicating with the hole (22a, 22b), **in that** a resin (R) securing the ring (4) with the body (2) is housed in the hole (22a, 22b) and in the slot (43) of the ring (4), and **in that** the ring (4) is removable before the resin (R) is housed in the hole (22a, 22b) and in the slot (43) of the ring (4).

2. The element (10) according to claim 1, **characterized in that** the ring (4) includes a slit (44) extending in a direction having at least one axial component and passing all the way through the ring (4), and **in that** the ring (4) is formed by two separable half-rings (4a, 4b).

3. The element (10) according to claim 1, **characterized in that** the ring (4) is monolithic and elastically deformable, and **in that** the ring (4) includes a slit (44) extending in a direction having at least one axial component, the slit (44) passing only through a portion of the ring (4), the ring (4) comprising two portions separated by the slit (44) and connected to each other.

4. The element (10) according to claim 1, **characterized in that** a first portion (33) of the contact rod (3) around which the ring (4) is mounted has at least one raised element (331), and **in that** the translation and rotation of the ring (4) relative to the contact rod (3), in relation to the central axis (X), are locked by the raised element (331).

5. The element (10) according to claim 4, **characterized in that** the raised elements (331) include at least one annular outer flange (331) having a flat portion (332) locking the rotation of the ring (4) relative to the contact rod (3).

6. The element (10) according to claim 1, **characterized in that** the ring (4) is made from polytetrafluoroethylene.

7. A hyperfrequency connection assembly (1), **characterized in that** it comprises a platen (20) and at least one hyperfrequency element (10) according to claim 1, fastened to the platen (20).

8. A method for manufacturing a hyperfrequency connection element (10) according to claim 1, **characterized in that** it comprises at least:
- a step (1002) in which the insulating ring (4) is placed around the conducting rod (3; 103),
- a step (1003) in which the assembly formed by the ring (4) and the conducting rod (3) is inserted into the longitudinal passage (21) of the body (2),
- a step (1004) in which an adhesive material is injected into the hole (22a, 22b) to fill the slot (43) of the ring (4).

9. The method according to claim 8 for manufacturing an element (10) according to claim 2, **characterized in that** during the step (1002), the two half-rings (4a; 4b) are arranged on either side of the conducting rod (3).

10. The method according to claim 8 for manufacturing an element (10) according to claim 3, **characterized in that** during the step (1002), the two portions of the ring (4) are separated to insert the ring (4) around the conducting rod (3).
